# DEMANDE DE BREVET EUROPEEN

(11) **EP 2 275 881 A1**
(43) Date de publication de la demande: **19.01.2011**
(21) Numéro de dépôt: 09165387.3
(22) Date de dépôt: 14.07.2009
(51) Int. Cl.: G04B 37/00, G04B 37/22

(54) **Dispositif de fixation d'au moins un élément métallique sur une carrure de pièce d'horlogerie**

(71) Demandeur: ETA SA Manufacture Horlogère Suisse, 2540 Grenchen (CH)
(72) Inventeur: Altenhoven, Thierry, 2830, Courrendlin (CH); Albisetti, Carlo, 2608, Coutelary (CH)
(74) Mandataire: Couillard, Yann Luc Raymond

(57) **Abrégé**

L'invention se rapporte à une pièce d'horlogerie (1) comportant une carrure (7) sur laquelle au moins un élément métallique (9, 11) est monté à l'aide d'un dispositif de fixation (13, 23). Selon l'invention, chaque dispositif de fixation (13, 23) comporte une bague métallique (15, 25) intercalée entre ladite carrure et ledit au moins un élément métallique afin de chasser ce dernier sur ladite bague.

L'invention concerne le domaine des pièces d'horlogerie.

## Description

### Domaine de l'invention

L'invention se rapporte à un dispositif de fixation d'au moins un élément métallique sur une carrure de pièce d'horlogerie et, plus particulièrement, sur une carrure dont le matériau comporte un fluage important comme, par exemple, un polymère.

### Arrière plan de l'invention

Il est connu du document EP 1 321 833 une solution consistant à chasser le fond du boîtier contre une extension de la lunette afin ne pas déformer la carrure en plastique ou en métal. Cette solution n'est pas satisfaisante car elle encombre l'intérieur du boîtier et oblige à adopter une lunette et un fond métallique.

### Résumé de l'invention

Le but de la présente invention est de pallier tout ou partie les inconvénients cités précédemment en proposant une pièce d'horlogerie muni d'un dispositif de fixation apte à rapporter durablement dans le temps au moins un élément métallique sur la carrure même si le matériau de cette dernière comporte un fluage important.

A cet effet, l'invention se rapporte à une pièce d'horlogerie comportant une carrure sur laquelle au moins un élément métallique est monté à l'aide d'un dispositif de fixation **caractérisée en ce que** chaque dispositif de fixation comporte une bague métallique intercalée entre ladite carrure et ledit au moins un élément métallique afin de chasser ce dernier sur ladite bague.

Avantageusement, l'élément métallique est fixé sur une pièce intermédiaire dont le fluage est beaucoup plus favorable afin de ne pas être limité dans le matériau utilisable pour la carrure. De plus, plusieurs éléments métalliques peuvent être rapportés de manière indépendante.

Conformément à d'autres caractéristiques avantageuses de l'invention :
- la carrure est réalisée en matière plastique ;
- chaque dispositif de fixation comporte de plus un élément d'étanchéité entre la carrure et sa bague ;
- ladite bague est montée sur la carrure par soudage ;
- ledit au moins un élément métallique comprend le fond et/ou la lunette de la pièce d'horlogerie ;
- chaque élément métallique comprend une partie transparente afin de visualiser l'intérieur de ladite pièce d'horlogerie ;
- chaque dispositif de fixation comporte de plus un élément d'étanchéité entre ledit au moins un élément métallique associé et sa bague ;
- la pièce d'horlogerie comporte un mouvement mécanique automatique.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en coupe d'une pièce d'horlogerie selon l'invention ;
- la figure 2 est une partie agrandie de la figure 1.

### Description détaillée des modes de réalisation préférés

Comme illustré à la figure 1, on peut voir en coupe une pièce d'horlogerie généralement annoté 1. La pièce d'horlogerie comporte un boîtier 3 dans lequel est monté un mouvement horloger 5. De manière préférée, le mouvement horloger 5 est du type mécanique automatique. Le boîtier 3 comporte une carrure 7 fermée dans sa partie supérieure par une lunette 9 et, dans sa partie inférieure, par un fond 11. Avantageusement selon l'invention, le matériau utilisable pour la carrure 7 n'est pas limité à un métal ou ses alliages mais peut par exemple être réalisé à partir d'une matière plastique.

Selon l'invention, la lunette 9 et/ou le fond 11 sont préférentiellement métalliques afin de pourvoir y monter une glace 17, 18 dans le but, respectivement, de voir le cadran 4 et les aiguilles 6 du mouvement 5 et/ou la masse oscillante 2 et l'arrière du mouvement 5.

Ainsi, avantageusement selon l'invention, au moins un élément métallique, c'est-à-dire notamment la lunette 9, le fond 11 ou les deux peuvent être rapportés sur la carrure 7 au moyen d'un dispositif de fixation 13, 23 et cela sans encombrer l'intérieur du boîtier 3. Dans l'exemple illustré aux figures 1 et 2, chaque dispositif de fixation 13, 23 comporte ainsi une bague 15, 25 et deux éléments d'étanchéité 12, 14, 22, 24.

Selon l'invention, les bagues 15, 25 sont destinées à recevoir l'effort de chassage de leur élément métallique 11, 9 associé au lieu que ces derniers soient montés directement sur la carrure 7. Ainsi, préférentiellement, les bagues 15, 25 ont une forme sensiblement annulaire et comporte un matériau métallique apte à s'adapter au chassage de l'élément métallique 11, 9. Préférentiellement, les bagues 15, 25 sont montées par soudage comme, par exemple, du type à ultrasons. De plus, la fixation est renforcée par insertion de protubérances 16, 26 de la bague 15, 25 dans la carrure 7.

Les premiers éléments d'étanchéité 12, 22 sont destinés à éviter l'entrée d'impuretés dans le boîtier 3. Ils comportent préférentiellement une matière élastomère et sont montés sous contrainte entre la carrure 7 et la bague 15, 25.

Les deuxièmes éléments d'étanchéité 14, 24 sont destinés à éviter l'entrée d'impuretés dans le boîtier 3 mais également à améliorer la fixation du dispositif de fixation 13, 23. Ils comportent préférentiellement une matière élastomère et sont montés sous contrainte entre la bague 15, 25 et son élément métallique 11, 9.

Dans l'exemple illustré aux figures 1 et 2, on peut voir que le dispositif de fixation 13 permet également de maintenir le cercle d'emboîtage 10 du mouvement horloger 5 contre la carrure 7 par contact de sa face supérieure. On peut également distinguer que le dispositif de fixation 23 permet également de maintenir le réhaut 8 du cadran 4 par contact au niveau de son diamètre intérieur.

On obtient donc une pièce d'horlogerie 1 dont la carrure 7 n'est pas limitée quant à sa matière et pouvant comporter une lunette 9 et/ou un fond 11 munis ou pas d'une glace transparente 17, 18.

Bien entendu, la présente invention ne se limite pas à l'exemple illustré mais est susceptible de diverses variantes et modifications qui apparaîtront à l'homme de l'art. En particulier, les formes des bagues 15, 25 peuvent être adaptées à la configuration du boîtier 3.

De même, la configuration de l'invention ne saurait se limiter à une pièce d'horlogerie du type mécanique mais est également adaptée pour une pièce d'horlogerie du type électronique.

Il est également envisageable de fixer les bagues 15, 25 d'une autre manière que par soudage à ultrasons. On peut notamment prévoir une fixation par thermosoudage ou par collage.

## Revendications

1. Pièce d'horlogerie (1) comportant une carrure (7) sur laquelle au moins un élément métallique (9, 11) est monté à l'aide d'un dispositif de fixation (13, 23) **caractérisée en ce que** chaque dispositif de fixation (13, 23) comporte une bague métallique (15, 25) intercalée entre ladite carrure et ledit au moins un élément métallique afin de chasser ce dernier sur ladite bague.

2. Pièce d'horlogerie (1) selon la revendication 1, **caractérisée en ce que** la carrure (7) est réalisée en matière plastique.

3. Pièce d'horlogerie (1) selon la revendication 1 ou 2, **caractérisée en ce que** chaque dispositif de fixation (13, 23) comporte de plus un élément d'étanchéité (12, 22) entre la carrure (7) et sa bague (15, 25).

4. Pièce d'horlogerie (1) selon l'une des revendications précédentes, **caractérisée en ce que** ladite bague (15, 25) est montée sur la carrure (7) par soudage.

5. Pièce d'horlogerie (1) selon l'une des revendications précédentes, **caractérisée en ce que** ledit au moins un élément métallique comprend le fond (11) de la pièce d'horlogerie (1).

6. Pièce d'horlogerie (1) selon l'une des revendications précédentes, **caractérisée en ce que** ledit au moins un élément métallique comprend la lunette (9) de la pièce d'horlogerie (1).

7. Pièce d'horlogerie (1) selon l'une des revendications précédentes, **caractérisée en ce que** chaque élément métallique (9, 11) comprend une partie transparente (17, 18) afin de visualiser l'intérieur de ladite pièce d'horlogerie.

8. Pièce d'horlogerie (1) selon l'une des revendications précédentes, **caractérisée en ce que** chaque dispositif de fixation (13, 23) comporte de plus un élément d'étanchéité (14, 24) entre ledit au moins un élément métallique (9, 11) associé et sa bague (15, 25).

9. Pièce d'horlogerie (1) selon l'une des revendications précédentes, **caractérisée en ce qu'**elle comporte un mouvement mécanique automatique (5).
